# EUROPÄISCHE PATENTSCHRIFT

(11) **EP 1 186 259 B1**
(45) Veröffentlichungstag und Bekanntmachung des Hinweises auf die Patenterteilung: **26.07.2006**
(21) Anmeldenummer: 01119331.5
(22) Anmeldetag: 10.08.2001
(51) Int. Cl.: A47C 17/20

(54) **Sitz-/Liegemöbel**
Sitting and/or lying furniture
Meuble d'assise et/ou de couchage

(30) Priorität: 11.09.2000 DE 10044825
(43) Veröffentlichungstag der Anmeldung: 13.03.2002
(73) Patentinhaber: Himolla Polstermöbel GmbH, 84416 Taufkirchen / Vils (DE)
(72) Erfinder: Aigner, Johann, 84416 Taufkirchen/Vils (DE)
(74) Vertreter: Manitz, Finsterwald & Partner GbR

(56) Entgegenhaltungen:
- US-A- 1 976 753
- US-A- 3 975 783
- US-A- 4 694 514

## Beschreibung

Die Erfindung betrifft ein Sitz-/ Liegemöbel mit einem Basisteil und einem relativ zum Basisteil zwischen einer Grundstellung und einer Ausziehstellung bewegbaren Ausziehteil.

Ein derartiges Sitz-/Liegemöbel kann durch Ausziehen und Einschieben des Ausziehteils von einem Sitzmöbel, beispielsweise einem Sofa, in ein Liegemöbel, beispielsweise ein Bett, und zurück verwandelt werden und wird auch als Schlafsofa bezeichnet.

Aus der US 1,976,753 A ist ein Schlafsofa bekannt, das zwei mögliche Positionen besitzt, wobei die Sitz- und Liegehöhe identisch sind. Ein Rahmen und eine Polsterlehne bleiben feststehend, während drei gelenkig miteinander verbundene Ausziehabschnitte ausgezogen werden können und dabei mit Hilfe von an dem feststehenden Rahmen angebrachten Führungsschienen angehoben werden. Beim Ausziehen wird automatisch ein Stützbeschlag ausgefahren, der die beiden unteren Ausziehabschnitte abstützt.

Aufgabe der Erfindung ist es, ein Sitz-/Liegemöbel der eingangs genannten Art zu schaffen, bei dem das Ausziehteil auf möglichst einfache Weise bewegt und das insbesondere mit möglichst wenig Handgriffen von einem Sitz- in ein Liegemöbel und zurück verwandelt werden kann.

Die Lösung dieser Aufgabe erfolgt durch die Merkmale des Anspruchs 1.

Bei dem erfindungsgemäßen Sitz-/Liegemöbel wird das Ausziehteil aufgrund des Höhenprofils automatisch beim Ausziehen angehoben, so dass der Benutzer lediglich das Ausziehteil in Ausziehrichtung zu ziehen braucht. Das automatische Anheben des Ausziehteils ermöglicht es zum einen, dass der Stützbeschlag ausgefahren werden kann, der daraufhin die bei eingefahrenem Stützbeschlag durch das Basisteil erfolgende Abstützung des Ausziehteils übernimmt. Zum anderen ermöglicht es das automatische Anheben des Ausziehteils, dass auf einfache Weise in einem der Sitzhöhe entsprechenden Höhenniveau eine Liegefläche gebildet werden kann, indem das Oberteil in die Liegeposition bewegt wird. Durch das Anheben des Ausziehteils wird folglich das Unterteil auf ein erhöhtes Niveau gebracht, auf welchem es nach der Überführung des Oberteils in die Liegeposition gemeinsam mit dem Oberteil zumindest teilweise die Liegefläche bilden kann. Ein wesentlicher Vorteil des erfindungsgemäßen Sitz-/Liegemöbels besteht darin, dass sich die Sitzfläche und die Liegefläche zumindest im wesentlichen auf der gleichen Höhe befinden und dies auf vergleichsweise einfache Art und Weise dadurch realisiert wird, dass das Ausziehteil beim Ausziehen automatisch angehoben wird. Ein weiterer Vorteil des erfindungsgemäßen Sitz-/Liegemöbels ist, dass der Stützbeschlag erst nach Anheben des Ausziehteils ausgefahren wird und in der Grundstellung des Sitz-/Liegemöbels eine eingefahrene Ruhestellung einnimmt. Es können auf diese Weise Sitz-/Liegemöbel realisiert werden, die eine vergleichsweise große Bodenfreiheit besitzen. Dies ermöglicht es insbesondere, den Stützbeschlag mit unterschiedlich ausgestalteten Sitz-/Liegemöbeln zu verwenden. Insbesondere können alle Möbel einer Modellreihe mit dem gleichen Stützbeschlag ausgestattet werden.

Vorzugsweise beträgt die Höhe der Sitzfläche und der Liegefläche etwa 42 cm. Die Bodenfreiheit beträgt bevorzugt etwa 120 mm.

Die Führung des Ausziehteils am Basisteil kann gemäß einer bevorzugten Ausführungsform der Erfindung dadurch realisiert werden, daß das Basisteil insbesondere in einem vorderen Bereich wenigstens ein höhenfixiertes Führungsorgan aufweist, auf dem das Ausziehteil beim Ausziehen mit einer das Höhenprofil festlegenden Führungsfläche aufliegt. Bei dem Führungsorgan kann es sich beispielsweise um eine Führungsrolle handeln, die folglich beim Ausziehen des Ausziehteils auf der durch dessen Führungsfläche definierten Bahn abrollt.

Eine praktische Ausführungsform der Erfindung schlägt vor, das Höhenprofil näherungsweise U-förmig auszubilden, wobei vorzugsweise der beim Ausziehen zuletzt mit dem Basisteil zusammenwirkende U-Schenkel näherungsweise horizontal ausläuft. Hierdurch kann erreicht werden, daß das Ausziehteil zunächst entsprechend dem Verlauf des beim Ausziehen zuerst mit dem Basisteil zusammenwirkenden U-Schenkels angehoben und anschließend etwas abgesenkt wird, woraufhin sich das Ausziehteil über den inzwischen ausgefahrenen Stützbeschlag am Boden abstützt.

Eine besonders bevorzugte Ausführungsform der Erfindung zeichnet sich dadurch aus, daß der Stützbeschlag beim Ausziehen und Einschieben des Ausziehteils durch mechanisches Zusammenwirken mit dem Basisteil automatisch ausfahrbar und einfahrbar ist.

Hierdurch ist es möglich, daß ohne Hilfe zusätzlicher elektrischer oder anderer Antriebseinrichtungen der Benutzer nicht mehr zu tun braucht, als das Ausziehteil in Ausziehrichtung zu bewegen. Der Stützbeschlag wird dabei automatisch rechtzeitig ausgefahren, um die Abstützung des Ausziehteils zu übernehmen.

Der Stützbeschlag weist vorzugsweise zumindest einen am Ausziehteil angelenkten Steuerhebel auf, der mit dem Basisteil zusammenwirkt und über den wenigstens ein am Ausziehteil angelenkter Stützhebel des Stützbeschlags verschwenkbar ist. Der Steuerhebel dient somit zur Betätigung des Stützhebels. Dabei können der Stützhebel und der Steuerhebel durch zumindest ein starres Verbindungselement miteinander gekoppelt sein, das beispielsweise als Verbindungsstange oder Verbindungsstrebe ausgebildet ist.

Vorzugsweise ist vorgesehen, daß der Steuerhebel und der Stützhebel derart miteinander gekoppelt sind, daß sie nur gemeinsam und mit entgegengesetztem Drehsinn verschwenkbar sind. Dies kann beispielsweise dadurch realisiert werden, daß eine Verbindungsstange oder Verbindungsstrebe am Steuerhebel und Stützhebel auf unterschiedlichen Seiten - bezogen auf die vertikale Richtung - der Anlenkpunkte des Steuerhebels und des Stützhebels am Ausziehteil angreift.

Gemäß einer weiteren bevorzugten Ausführungsform der Erfindung ist bis zu einer bestimmten Ausziehweite des Ausziehteils der Steuerhebel mit einem Lagerabschnitt am Basisteil gelagert, wobei der Lagerabschnitt an einer translatorischen Bewegung zumindest in Ausziehrichtung im wesentlichen gehindert ist.

Der Lagerabschnitt ist somit bis zu der bestimmten Ausziehweite des Ausziehteils derart am Basisteil festgehalten, daß der Lagerabschnitt sich nicht in Ausziehrichtung bewegen kann. Da der Steuerhebel am Ausziehteil angelenkt ist und das Ausziehteil beim Ausziehen bewegt wird, wird der Steuerhebel beim Ausziehen relativ zum Ausziehteil verschwenkt. Die Schwenkachse verläuft dabei zumindest näherungsweise durch den am Basisteil festgehaltenen Lagerabschnitt des Steuerhebels. Das Verschwenken des Steuerhebels relativ zum Ausziehteil bewirkt das Ausfahren des Stützbeschlags, d.h. des über den Steuerhebel verschwenkbaren Stützhebels.

Vorzugsweise ist das Höhenprofil auf die Verschwenkbewegung des Steuerhebels beim Ausziehen abgestimmt. Diese Abstimmung zeichnet sich bevorzugt dadurch aus, daß das Verschwenken des Steuerhebels mit einem am Basisteil höhenfixierten Lagerabschnitt erfolgt und der Verlauf des Höhenprofils der Bahn entspricht, die der Anlenkpunkt des Steuerhebels beim Verschwenken beschreibt.

Gemäß einem weiteren bevorzugten Ausführungsbeispiel der Erfindung weist das Basisteil eine in Ausziehrichtung offene Aufnahme für den Lagerabschnitt auf. Diese Aufnahme kann beispielsweise von zwei vertikal beabstandeten, vorzugsweise plattenförmigen Aufnahmeelementen begrenzt sein.

Die Lageraufnahme ist vorzugsweise derart ausgebildet - beispielsweise durch eine trichterartige Ausgestaltung an ihrer in Ausziehrichtung offenen Seite - daß beim Einschieben des Ausziehteils der Lagerabschnitt des Steuerhebels durch die Aufnahme sicher eingefangen wird. Hierdurch ist sichergestellt, daß der Stützbeschlag bei weitergehendem Einschieben des Ausziehteils durch Verschwenken des Steuerhebels relativ zum Ausziehteil in der vorgegebenen Art und Weise zurück in die Ruhestellung eingefahren wird.

Eine besonders bevorzugte Ausführungsform der Erfindung zeichnet sich dadurch aus, daß der Steuerhebel gleichzeitig als weiterer Stützhebel ausgebildet ist. Der Steuerhebel erfüllt dadurch eine Doppelfunktion, nämlich Abstützung einerseits und Betätigung eines weiteren Stützhebels andererseits. Dabei ist bevorzugt vorgesehen, daß der Steuerhebel das Ausziehteil in dessen hinterem Bereich abstützt, während der reine Stützhebel für die Abstützung im vorderen Bereich sorgt.

Eine weitere bevorzugte Variante der Erfindung schlägt vor, den Stützbeschlag in die Stützstellung vorzuspannen. Hierzu kann beispielsweise eine zwischen dem Ausziehteil und dem Stützbeschlag angeordnete Feder vorgesehen sein. Das Ausfahren des Stützbeschlags in die Stützstellung wird beim Ausziehen des Ausziehteils auf diese Weise erleichtert.

Gemäß einem weiteren bevorzugten Ausführungsbeispiel der Erfindung sind in der Ausziehstellung das Basisteil und das Ausziehteil in Ausziehrichtung beabstandet, wobei ein Zwischenteil vorgesehen ist, das in der Ausziehstellung zwischen dem Basisteil und dem Ausziehteil angeordnet ist und als Auflage für das in der Liegeposition befindliche Oberteil des Ausziehteils dient. Nach Erreichen der Ausziehstellung kann somit das Oberteil auf das Zwischenteil gelegt werden.

Eine weitere bevorzugte Variante der Erfindung zeichnet sich dadurch aus, daß ein Kopfteil vorgesehen ist, das in der Grundstellung des Ausziehteils hinter einer Rückenlehne angeordnet und zur Bildung eines Kopfabschnitts der Liegefläche in eine Liegeposition überführbar ist. Die Überführung des Kopfteils kann durch eine zwangsgeführte, kombinierte Schwenk- und Translationsbewegung erfolgen.

Vorzugsweise ist vorgesehen, daß die Rückenlehne um eine etwa horizontale, in ihrem oberen Bereich verlaufende Achse nach oben geschwenkt werden kann. Dies erleichtert das Ausziehen sowie Einschieben des Ausziehteils und ermöglicht insbesondere das Überführen eines hinter der Rückenlehne verstaubaren Kopfteils in eine Liegeposition.

Alternativ kann zur Bildung eines Kopfabschnitts der Liegefläche eine Rückenlehne vorgesehen sein, die in eine Liegeposition bringbar ist, in der die Rückseite der Rückenlehne den Kopfabschnitt der Liegefläche bildet. Dabei kann die Rückenlehne derart ausgeführt sein, daß sie um eine etwa horizontale, in ihrem unteren Bereich verlaufende Achse nach unten geschwenkt werden kann.

Weitere Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1a -1f: verschiedene Phasen beim Ausziehen eines Sitz-/Liegemöbels gemäß einer ersten Ausführungsform der Erfindung,
- Fig. 2a - 2f: verschiedene Phasen beim Ausziehen eines Sitz-/Liegemöbels gemäß einer zweiten Ausführungsform der Erfindung, und
- Fig. 3: eine vergrößerte Darstellung der Fig. 1c.

Der Aufbau der in den Fig. 1a - 1f dargestellten Ausführungsform des erfindungsgemäßen Sitz-/Liegemöbels wird im wesentlichen anhand der vergrößerten Darstellung in Fig. 3 erläutert.

Das Sitz-/Liegemöbel umfaßt ein auf dem Boden stehendes Basisteil 11, an dem ein Rückenteil 12 angebracht ist. Am Rückenteil 12 ist eine gepolsterte Rückenlehne 57 angebracht, die in ihrem oberen Bereich um eine horizontale Achse 58 verschwenkbar ist. Außerdem ist ein Kopfteil 54 vorgesehen, das über eine Zwangsführung 55, 56 mit dem Rückenteil 12 gekoppelt ist. Auf die Rückenlehne 57 und das Kopfteil 54 wird an anderer Stelle näher eingegangen.

Das Sitz-/Liegemöbel umfaßt des weiteren ein Ausziehteil 14. Das Ausziehteil 14 weist ein Unterteil 27 und ein gepolstertes Oberteil 24 auf. Am Unterteil 27 ist ein an anderer Stelle näher beschriebener Stützbeschlag 21, 22, 23 angebracht.

Ferner ist zwischen dem Unterteil 27 des Ausziehteils 14 und dem Basisteil 11 ein Zwischenteil 45 angeordnet. Die Seitenteile sowohl des Unterteils 27 als auch des Basisteils 11 sind an der Innenseite mit Profilschienen 51, 52 versehen, an denen Führungsorgane 48, 49, die am vorderen Ende und am hinteren Ende des Zwischenteils 45 angebracht sind, zwangsgeführt sind. Ferner ist das Zwischenteil 45 mit einem nicht dargestellten Lattenrost versehen.

Am vorderen Bereich der Seitenteile des Basisteils 11 ist jeweils ein höhenfixiertes Führungsorgan 36 in Form einer Rolle angebracht. Die Rollen 36 wirken mit etwa U-förmigen Führungsflächen 17 zusammen, die an den Seitenteilen des Unterteils 27 des Ausziehteils 14 ausgebildet sind. Die Führungsflächen 17 werden durch Ausbilden von entsprechenden Aussparungen in den Seitenteilen des Ausziehteils 14 gebildet. Mit seinen Führungsflächen 17, durch die ein Höhenprofil oder eine Steuerkurve definiert ist, liegt das Ausziehteil 14 auf den Rollen 36 des Basisteils 11 auf. Der Abstand des Ausziehteils 14 vom Boden ist somit von der Ausziehweite des Ausziehteils 14 abhängig.

Der am Unterteil 27 angebrachte Stützbeschlag umfaßt zwei Steuerhebel 21, zwei Stützhebel 22 und zwei Verbindungsstangen 23. Die Steuerhebel 21 sind im hinteren, die Stützhebel 22 im vorderen Bereich des Unterteils 27 angeordnet. Die Steuerhebel 21 sind gleichzeitig Stützhebel und erfüllen eine Doppelfunktion, wie nachfolgend näher erläutert wird.

Die Steuerhebel 21 und Stützhebel 22 sind jeweils an Anlenkpunkten 21a, 22a an die Seitenteile des Unterteils 27 des Ausziehteils 14 angelenkt. Außerdem verlaufen die beiden Steuerhebel 21 und die beiden Stützhebel 22 jeweils parallel zueinander, wobei sie durch eine nicht dargestellte Querstange starr miteinander verbunden sind. Zwischen den vorderen Stützhebeln 22 ist eine weitere Querstange 28 vorgesehen, an welcher der Benutzer angreifen kann, um das Ausziehteil 14 weiter auszuziehen.

Die Verbindungsstangen 23, die jeweils einen Steuerhebel 21 mit einem Stützhebel 22 verbinden, verlaufen jeweils an der Innenseite eines Seitenteils des Ausziehteils 14. Bezogen auf die vertikale Richtung sind die Verbindungsstangen 23 jeweils auf unterschiedlichen Seiten der Anlenkpunkte 21a, 22a an die Steuerhebel 21 und die Stützhebel 22 an Anlenkpunkten 21b, 22b angelenkt, so daß durch Bewegen der Verbindungsstangen 23 die Steuerhebel 21 und Stützhebel 22 Schwenkbewegungen mit entgegengesetztem Drehsinn ausführen.

An ihren freien Enden sind die Steuerhebel 21 und Stützhebel 22 jeweils mit eine Rolle 25, 26 versehen. Das Ausziehteil 14 ist bei ausgefahrenem Stützbeschlag somit ein Wagen, der bei Ausziehen und Einschieben auf dem Boden rollt.. -

Die Steuerhebel 21 sind jeweils in der Nähe ihres freien Endes mit einem nach hinten abstehenden Lagerarm 40 versehen, der an seinem freien Ende einen Lagerabschnitt in Form einer Rolle 39 trägt. Über die Lagerabschnitte 39 wirken die Steuerhebel 21 mit Lageraufnahmen 42 zusammen. Die Lageraufnahmen 42 sind jeweils von zwei vertikal beabstandeten, plattenförmigen Aufnahmeelementen begrenzt und nach vorne, d.h. in Ausziehrichtung, offen. Ferner sind die Lageraufnahmen 42 an einer gemeinsamen, sich zwischen den Seitenteilen des Basisteils 11 erstrekkenden Querstrebe unterhalb des durch die Unterseiten der Seitenteile des Basisteils 11 definierten Höhenniveaus angebracht.

Zwischen die Seitenteile des Unterteils 27 des Ausziehteils 14 bzw. zwischen einen Beschlag zur Anbringung der Steuerhebel 21 am Unterteil 27 und die Steuerhebel 21 ist jeweils eine nur in Fig. 3 dargestellte Zugfeder 29 derart gekoppelt, daß die Zugfedern 29 bei eingefahrenem Stützbeschlag gespannt sind, so daß die Steuerhebel 21 aus ihrer Ruhestellung heraus in die Stützstellung vorgespannt sind. Das Ausziehen des Ausziehteils 14 wird durch die Vorspannfedern 29 auf diese Weise erleichtert.

Die vorderen Stützhebel 22 sind ferner jeweils über einen nicht dargestellten Rastbeschlag mit dem Unterteil 27 verbunden, der für eine Verrastung der Stützhebel 22 in der vollständig ausgefahrenen Stützstellung sorgt. Durch diese Sicherung wird ein versehentliches Einklappen der Stützhebel 22 verhindert und die Stabilität des Möbels in der Liegestellung erhöht.

Die Funktionsweise des erfindungsgemäßen Sitz-/Liegemöbels ist wie folgt:
In Fig. 1a befindet sich das Sitz-/Liegemöbel in einem Zustand, in dem es als Sitzmöbel dient, beispielsweise als Sessel oder Sofa von grundsätzlich beliebiger Breite. Das Ausziehteil 14 befindet sich in einer Grundstellung, in der es am Basisteil 11 abgestützt ist. Der Stützbeschlag 21, 22, 23 befindet sich in einer eingefahrenen Ruhestellung, in der die Steuerhebel 21 und Stützhebel 22 näherungsweise horizontal verlaufen.

In dieser Sitzstellung sind das Basisteil 11, das Zwischenteil 45 und das Ausziehteil 14 insofern verschachtelt angeordnet, als das Zwischenteil 45 zwischen den Seitenteilen des Ausziehteils 14 angeordnet ist, das wiederum zwischen den Seitenteilen des Basisteils 11 positioniert ist.

Die Lagerabschnitte 39 der Steuerhebel 21 befinden sich in den Lageraufnahmen 42 des Basisteils 11. Die Rückenlehne 57 ist nach unten geschwenkt und das Kopfteil 54 ist von außen unsichtbar in dem Zwischenraum zwischen der Rückenlehne 57 und dem Rückenteil 12 verstaut.

Um das Sitzmöbel in ein Liegemöbel zu verwandeln, wird zunächst die Rückenlehne 57 um die Achse 58 nach oben geschwenkt. In dieser Stellung wird die Rückenlehne 57 durch eine Gasfederanordnung 59 gehalten.

Anschließend wird das Ausziehteil 14 nach vorne gezogen und dabei sofort automatisch entsprechend dem durch die Führungsflächen 17 vorgegebenen Höhenprofil angehoben, da das Unterteil 27 mit seinen Führungsflächen 17 auf den Rollen 36 des Basisteils 11 abrollt. Bis zu einer bestimmten Ausziehweite, die in Fig. 1b und Fig. 1c noch nicht erreicht und in Fig. 1d bereits überschritten ist, befinden sich die Lagerabschnitte 39 der Steuerhebel 21 in den Lageraufnahmen 42 und sind somit höhenfixiert. Außerdem sind die Lagerabschnitte 39 an einer translatorischen Bewegung in Ausziehrichtung aus den Lageraufnahmen 42 heraus gehindert. Diese Fixierung der Lagerabschnitte 39 in den Lageraufnahmen 42 wird zum einen durch Reibung zwischen den Lagerabschnitten 39 und den die Lageraufnahmen 42 bildenden Aufnahmeelementen und zum anderen durch die erwähnten Vorspannfedern 29 erzielt, welche die Steuerhebel 21 mit den Lagerabschnitten 39 in die Lageraufnahmen 42 drücken.

Während des Ausziehens des Ausziehteils 14 werden folglich die Steuerhebel 21 relativ zum Ausziehteil 14 verschwenkt. Die Schwenkbewegungen der Steuerhebel 21 werden durch das automatisch erfolgende Anheben des Ausziehteils 14 ermöglicht, dessen Führungsflächen 17 einen Verlauf aufweisen, der genau auf die Bahnen abgestimmt ist, welche die Anlenkpunkte 21a der Steuerhebel 21 am Ausziehteil 14 beim Verschwenken der Steuerhebel 21 beschreiben.

Die beim Ausziehen aus ihrer Ruhestellung ausschwenkenden Steuerhebel 21 sorgen über die Verbindungsstangen 23 für ein Ausschwenken auch der vorderen Stützhebel 22, und zwar im entgegengesetzten Drehsinn, wie es in Fig. 1b durch die Pfeile angedeutet ist. Auf diese Weise wird der Stützbeschlag des Sitz-/Liegemöbels automatisch beim Ausziehen des Ausziehteils 14 ausgefahren.

In Fig. 1c hat das Ausziehteil 14 seine maximale Höhe erreicht, wobei es sich oberhalb des Sollniveaus gemäß Fig. 1d - 1f befindet. Die_Steuerhebel 21 und die Stützhebel 22 können problemlos vollständig so weit ausgefahren werden, daß sie über eine Vertikalerstreckung hinaus die gegenüber der Vertikalen geneigte Stellung gemäß Fig. 1d - 1f einnehmen können, und zwar bevor sie mit ihren Rollen 25, 26 den Boden berühren, was dann beim weiteren Ausziehen automatisch erfolgt, wenn die Rollen 36 des Basisteils 11 mit den hinteren U-Schenkeln der Führungsflächen 17 zusammenwirken.

Das durch die Führungsflächen 17 festgelegte Höhenprofil des Ausziehteils 14 ist also derart auf die Ausfahrbewegung des Stützbeschlags abgestimmt, daß die Steuerhebel 21 und die Stützhebel 22 mit ihren Rollen 25, 26 den Boden berühren, nachdem sie vollständig ausgefahren sind. Von diesem Zeitpunkt an übernehmen die Steuerhebel 21 und die Stützhebel 22 die Abstützung des Ausziehteils 14 am Boden. Die Zugfedern 29 (vgl. Fig. 3) sind in diesem ausgefahrenen Zustand entspannt.

Sobald die Steuerhebel 21 die vollständig ausgefahrene, gegenüber der Vertikalen geneigte Stellung gemäß Fig. 1d - 1f eingenommen haben, können die Lagerabschnitte 39 durch weitergehendes Ausziehen des Ausziehteils 14 aus den Lageraufnahmen 42 herausbewegt und somit vom Basisteil 11 gelöst werden.

Wie aus Fig. 1b und 1c hervorgeht, verbleibt während des Ausziehens des Ausziehteils 14 das Zwischenteil 45 zunächst im wesentlichen in seiner Ausgangsstellung und bewegt sich relativ zum Basisteil 11 im wesentlichen nicht translatorisch. Die vorderen Führungsorgane 48 des Zwischenteils 45 bewegen sich während des Ausziehens des Ausziehteils 14 entlang der an dessen Unterteil 27 angebrachten Profilschienen 51.

Sobald die vorderen Führungsorgane 48 das hintere Ende der Profilschienen 51 erreicht haben, wird durch weitergehendes Ausziehen des Ausziehteils 14 das Zwischenteil 45 aus dem Basisteil 11 herausgezogen. Dabei bewegen sich die hinteren Führungsorgane 49 des Zwischenteils 45 entlang der Profilschienen 52 des Basisteils 11. Ein entsprechender Zwischenzustand ist in Fig. 1d gezeigt.

Die maximale Ausziehweite und damit die Ausziehstellung des Ausziehteils 14 ist erreicht, sobald die hinteren Führungsorgane 49 das vordere Ende der Profilschienen 52 erreicht haben. Diese Stellung ist in Fig. 1e gezeigt.

Das Oberteil 24 des Ausziehteils 14 kann vom Unterteil 27 abgenommen und mit der Oberseite nach unten auf das mit dem Lattenrost versehene Zwischenteil 45 gelegt werden, wie es in Fig. 1f gezeigt ist. Dabei kann das Oberteil 24 entweder ein separates Element sein, das frei bewegbar ist und in der Sitzposition gemäß Fig. 1a - 1e lediglich auf dem Unterteil 27 aufliegt. Alternativ können das Oberteil 24 und das Unterteil 27 auch verschwenkbar miteinander verbunden sein, so daß ausgehend von dem Zustand gemäß Fig. 1e das Oberteil 24 in die Liegeposition gemäß Fig. 1f geschwenkt werden kann.

In der Liegestellung des Sitz-/Liegemöbels gemäß Fig. 1f bilden die Oberseite des Unterteils 27 und die Unterseite des Oberteils 24 gemeinsam den wesentlichen Teil einer Liegefläche 33 des Sitz-/Liegemöbels.

Kopfseitig vervollständigt wird die Liegefläche 33 in der Liegestellung durch das Kopfteil 54, das einen Kopfabschnitt der Liegefläche 33 bildet, der sich unmittelbar an die Unterseite des Oberteils 24 anschließt. Sobald das Ausziehteil 14 weit genug ausgezogen ist, kann bei hochgeschwenkter Rückenlehne 57 das Kopfteil 54 aus seiner parallel zum Rückenteil 12 angeordneten Stellung gemäß Fig. 1a - 1c in die Liegeposition gemäß Fig. 1e und 1f überführt werden. Diese Überführung erfolgt durch eine zwangsgeführte, kombinierte Schwenk- und Translationsbewegung des Kopfteils 54, die in Fig. 1d angedeutet ist. Hierzu ist das Kopfteil 54 mit seitlichen, längenveränderlichen Führungsstangen 55 versehen. Die Führungsstangen 55 sind jeweils mit einem Ende am Kopfteil 54 befestigt und mit ihrem freien Ende an Führungsschienen 56 zwangsgeführt, die am Rückenteil 12 angebracht sind. Die Führungsschienen 56 erstrecken sich entsprechend dem Rückenteil 12 geneigt zur Vertikalen und sind im unteren Bereich nach vorne gebogen. In der Liegeposition des Kopfteils 54 befinden sich Führungsrollen, die an den freien Enden der Führungsstangen 55 angebracht sind, in den gebogenen Endabschnitten der Führungsschienen 56.

Wie die Fig. 1e und 1f zeigen, wird die Rückenlehne 57 wieder nach unten geschwenkt, sobald das Kopfteil 54 seine Liegeposition eingenommen hat. In dieser Ausführungsform des erfindungsgemäßen Sitz-/Liegemöbels ist die Rückenlehne 57 daher auch in der Liegestellung des Sitz-/Liegemöbels benutzbar. Das Hochschwenken der Rückenlehne 57 dient zum einen dazu, das Ausziehen des Ausziehteils 14 zu erleichtern (vgl. Fig. 1b), und zum anderen kann bei nach oben geschwenkter Rückenlehne 57 das Kopfteil 54 in die Liegeposition überführt werden.

Die in der Grundstellung gemäß Fig. 1a von der Oberseite des Oberteils 24 gebildete Sitzfläche 30 befindet sich auf der gleichen Höhe wie die vom Unterteil 27, vom Oberteil 24 und vom Kopfteil 54 gemeinsam gebildete Liegefläche 33 in der Liegestellung gemäß Fig. 1f. Der Stützbeschlag 21, 22, 23 ist derart bemessen, daß sich in der Ausziehstellung die Oberseite des Unterteils 27 auf dem Höhenniveau der Sitzfläche 30 und der Liegefläche 33 befindet. Das Oberteil 24 kann somit vom Unterteil 27 abgenommen und auf das Zwischenteil 45 gelegt bzw. geschwenkt werden.

Der Abstand der Sitzfläche 30 und der Liegefläche 33 vom Boden beträgt vorzugsweise etwa 42 cm.

Insbesondere aus Fig. 1a geht ein weiterer Vorteil des erfindungsgemäßen Sitz-/Liegemöbels hervor, der darin besteht, daß eine vergleichsweise große Bodenfreiheit vorhanden ist. Von dem Stützbeschlag 21, 22, 23 steht lediglich der mit dem Lagerabschnitt 39 versehene Lagerarm 40 über die Unterseite des Zwischenteils 45 nach unten vor. Die Bodenfreiheit beträgt vorzugsweise etwa 120 mm.

Ein weiterer Vorteil ist, daß der Stützbeschlag 21, 22, 23 sowie die Profilschienen 51, 52 an den Seitenteilen des Ausziehteils 14 bzw. des Basisteils 11 angebracht sind. Der innerhalb des Ausziehteils 14 und des Basisteils 11 zur Verfügung stehende Raum braucht daher im wesentlichen nur das Zwischenteil 45 aufzunehmen. Das Zwischenteil 45 kann somit in vorteilhafter Weise als Bettkasten genutzt werden.

Die in den Fig. 2a - 2f dargestellte Ausführungsform des erfindungsgemäßen Sitz-/Liegemöbels unterscheidet sich von der vorstehend erläuterten Ausführungsform lediglich durch die Ausgestaltung der Rückenlehne.

Im Unterschied zu der vorstehend erläuterten Ausführungsform ist kein separates, zusätzlich zur Rückenlehne vorgesehenes Kopfteil vorhanden, sondern die Rückenlehne 57' kann um eine in ihrem unteren Bereich verlaufende Achse 58' nach unten in eine horizontale Stellung geschwenkt werden (vgl. Fig. 2e und 2f). In dieser Liegeposition bildet gemäß Fig. 2f die Rückseite der Rückenlehne 57' somit gemeinsam mit dem Unterteil 27 und dem Oberteil 24 die Liegefläche 33.

Die Rückenlehne 57' ist gemäß Fig. 2a mit einem abnehmbaren Rückenpolster 57'a versehen, das zur Umwandlung des Sitzmöbels gemäß Fig. 2a in das Liegemöbel gemäß Fig. 2f abgenommen werden kann.

Ferner ist die Rückenlehne 57' mit einem Rastbeschlag 60 versehen, mit dem bei in der Liegeposition gemäß Fig. 2f befindlicher Rückenlehne 57' die Neigung der einen Kopfabschnitt der Liegefläche 33 bildenden Rückseite verändert werden kann. Der Rastbeschlag 60 gestattet es somit dem Benutzer, die Rückenlehne 57' in einer bestimmten Schrägstellung festzustellen und auf diese Weise die gewünschte Neigung des Kopfabschnitts der Liegefläche 33 einzustellen.

### Bezugszeichenliste

- 11: Basisteil
- 12: Rückenteil
- 14: Ausziehteil
- 17: Höhenprofil, Führungsfläche
- 21: Steuerhebel
- 21 a: Anlenkpunkt
- 21b: Anlenkpunkt
- 22: Stützhebel
- 22a: Anlenkpunkt
- 22b: Anlenkpunkt
- 23: Verbindungselement
- 24: Oberteil
- 25: Rolle
- 26: Rolle
- 27: Unterteil
- 28: Querstange
- 29: Vorspannfeder
- 30: Sitzfläche
- 33: Liegefläche
- 36: Führungsorgan, Rolle
- 39: Lagerabschnitt, Rolle
- 40: Lagerarm
- 42: Lageraufnahme
- 45: Zwischenteil
- 48: vorderes Führungsorgan
- 49: hinteres Führungsorgan
- 51: Profilschiene des Ausziehteils
- 52: Profilschiene des Basisteils
- 54: Kopfteil
- 55: Führungsstange
- 56: Führungsschiene
- 57, 57': Rückenlehne
- 57'a: Rückenpolster
- 58, 58': Schwenkachse
- 59: Gasfederanordnung
- 60: Rastbeschlag

## Patentansprüche

1. Sitz-/Liegemöbel mit einem Basisteil (11) und einem relativ zum Basisteil (11) zwischen einer Grundstellung und einer Ausziehstellung bewegbaren Ausziehteil (14), das
- in der Grundstellung am Basisteil (11) abgestützt ist,
- wenigstens ein Oberteil (24) und zumindest ein Unterteil (27) aufweist,
- am Basisteil (11) entsprechend einem vorgegebenen Höhenprofil (17) derart geführt ist, dass es beim Ausziehen als Ganzes angehoben wird, und
- einen Stützbeschlag (21, 22, 23) aufweist, der bei angehobenem Ausziehteil (14) aus einer eingefahrenen Ruhestellung in eine Stützstellung derart ausfahrbar ist, dass der Stützbeschlag (21, 22, 23) die Abstützung des Ausziehteils (14) übernimmt,
und wobei
- das Oberteil (24) und das Unterteil (27) in der Grundstellung übereinander angeordnet und in dieser Übereinanderanordnung bis in die Ausziehstellung bewegbar sind,
- in der Ausziehstellung das Oberteil (24) relativ zum Unterteil (27) zwischen einer Sitzposition und einer Liegeposition bewegbar ist,
- das Oberteil (24) in der Sitzposition eine Sitzfläche (30) und in der Liegeposition gemeinsam mit dem Unterteil (27) zumindest einen Teil einer Liegefläche (33) bildet, und sich die Sitzfläche (30) und die Liegefläche (33) zumindest im Wesentlichen auf der gleichen Höhe befinden.

2. Sitz-/Liegemöbel nach Anspruch 1,
**dadurch gekennzeichnet,**
**daß** das Basisteil (11) insbesondere in einem vorderen Bereich wenigstens ein höhenfixiertes Führungsorgan (36) aufweist, auf dem
das Ausziehteil (14) beim Ausziehen mit einer das Höhenprofil festlegenden Führungsfläche (17) aufliegt.

3. Sitz-/Liegemöbel nach Anspruch 1 oder 2,
**dadurch gekennzeichnet,**
**daß** das Höhenprofil (17) näherungsweise U-förmig ist, wobei vorzugsweise der beim Ausziehen zuletzt mit dem Basisteil (11) zusammenwirkende U-Schenkel näherungsweise horizontal ausläuft.

4. Sitz-/Liegemöbel nach einem der vorhergehenden Ansprüche,
**dadurch gekennzeichnet,**
**daß** der Stützbeschlag (21, 22, 23) beim Ausziehen und Einschieben des Ausziehteils (14) durch mechanisches Zusammenwirken mit dem Basisteil (11) automatisch ausfahrbar und einfahrbar ist.

5. Sitz-/Liegemöbel nach einem der vorhergehenden Ansprüche,
**dadurch gekennzeichnet,**
**daß** der Stützbeschlag zumindest einen am Ausziehteil (14) angelenkten Steuerhebel (21) aufweist, der mit dem Basisteil (11) zusammenwirkt und über den wenigstens ein am Ausziehteil (14) angelenkter Stützhebel (22) des Stützbeschlags verschwenkbar ist.

6. Sitz-/Liegemöbel nach Anspruch 5,
**dadurch gekennzeichnet,**
**daß** der Steuerhebel (21) gleichzeitig als weiterer Stützhebel ausgebildet ist.

7. Sitz-/Liegemöbel nach einem der vorhergehenden Ansprüche,
**dadurch gekennzeichnet,**
**daß** der Steuerhebel (21) beim Ausziehen relativ zum Ausziehteil (14) verschwenkbar ist.

8. Sitz-/Liegemöbel nach einem der vorhergehenden Ansprüche,
**dadurch gekennzeichnet,**
**daß** der Stützhebel (22) und der Steuerhebel (21) durch zumindest ein starres und insbesondere stangen- oder strebenartiges Verbindungselement (23) miteinander gekoppelt sind.

9. Sitz-/Liegemöbel nach einem der vorhergehenden Ansprüche,
**dadurch gekennzeichnet,**
**daß** der Steuerhebel (21) und der Stützhebel (22) derart miteinander gekoppelt sind, daß sie nur gemeinsam und mit entgegengesetztem Drehsinn verschwenkbar sind.

10. Sitz-/Liegemöbel nach einem der vorhergehenden Ansprüche,
**dadurch gekennzeichnet,**
**daß** das Höhenprofil (17) auf die Verschwenkbewegung des Steuerhebels (21) beim Ausziehen abgestimmt ist.

11. Sitz-/Liegemöbel nach einem der vorhergehenden Ansprüche,
**dadurch gekennzeichnet,**
**daß** bis zu einer bestimmten Ausziehweite des Ausziehteils (14) der Steuerhebel (21) mit einem Lagerabschnitt (39) am Basisteil (11) gelagert ist, wobei der Lagerabschnitt (39) an einer translatorischen Bewegung zumindest in Ausziehrichtung im wesentlichen gehindert ist.

12. Sitz-/Liegemöbel nach Anspruch 11,
**dadurch gekennzeichnet,**
**daß** der Lagerabschnitt (39) am freien Ende eines vom Steuerhebel (21) abstehenden Lagerarmes (40) ausgebildet ist.

13. Sitz-/Liegemöbel nach Anspruch 11 oder 12,
**dadurch gekennzeichnet,**
**daß** das Basisteil (11) eine in Ausziehrichtung offene Lageraufnahme (42) für den Lagerabschnitt (39) aufweist, die insbesondere von zwei vertikal beabstandeten, bevorzugt plattenförmigen Aufnahmeelementen begrenzt ist.

14. Sitz-/Liegemöbel nach einem der vorhergehenden Ansprüche,
**dadurch gekennzeichnet,**
**daß** der Stützbeschlag (21, 22, 23) in die Stützstellung vorgespannt ist, insbesondere mittels wenigstens einer zwischen dem Ausziehteil (14) und dem Stützbeschlag (21, 22, 23) angeordneten Feder (29).

15. Sitz-/Liegemöbel nach einem der vorhergehenden Ansprüche,
**dadurch gekennzeichnet,**
**daß** in der Ausziehstellung das Basisteil (11) und das Ausziehteil (14) in Ausziehrichtung beabstandet sind und ein Zwischenteil (45) vorgesehen ist, das in der Ausziehstellung zwischen dem Basisteil (11) und dem Ausziehteil (14) angeordnet ist und als Auflage für das in der Liegeposition befindliche Oberteil (24) des Ausziehteils (14) dient.

16. Sitz-/ Liegemöbel nach Anspruch 15,
**dadurch gekennzeichnet,**
**daß** das Zwischenteil (45) mit seinem vorderen Bereich und hinteren Bereich am Ausziehteil (14) und am Basisteil (11) zwangsgeführt ist, insbesondere über am Zwischenteil angebrachte Führungsorgane (48, 49), die entlang Profilschienen (51, 52) des Ausziehteils (14) und des Basisteils (11) bewegbar sind.

17. Sitz-/Liegemöbel nach einem der vorhergehenden Ansprüche,
**dadurch gekennzeichnet,**
**daß** ein Kopfteil (54) vorgesehen ist, das in der Grundstellung des Ausziehteils (14) hinter einer Rückenlehne (57) angeordnet und zur Bildung eines Kopfabschnitts der Liegefläche (33) in eine Liegeposition überführbar ist, insbesondere durch eine zwangsgeführte, kombinierte Schwenk- und Translationsbewegung.

18. Sitz-/Liegemöbel nach Anspruch 17,
**dadurch gekennzeichnet,**
**daß** die Rückenlehne (57) um eine etwa horizontale, in ihrem oberen Bereich verlaufende Achse (58) nach oben schwenkbar ist.

19. Sitz-/ Liegemöbel nach einem der Ansprüche 1 bis 16,
**dadurch gekennzeichnet,**
**daß** eine Rückenlehne (57') in eine Liegeposition bringbar ist, in der die Rückseite der Rückenlehne (57') einen Kopfabschnitt der Liegefläche (33) bildet, wobei vorzugsweise die Rückenlehne (57') um eine etwa horizontale, in ihrem unteren Bereich verlaufende Achse (58') nach unten schwenkbar ist.

## Claims

1. Seating/ reclining furniture comprising a base part (11) and an extension part (14) which is movable relative to the base part (11) between a base position and an extended position and
- is supported at the base part (11) in the base position;
- has at least one upper part (24) and at least one lower part (27);
- is guided at the base part (11) in accordance with a preset height profile (17) such that it is raised as a whole on being extended;
- has a support fitting (21, 22, 23) which can be moved out from a retracted rest position into a support position, when the extension part (14) is raised, such that the support fitting (21, 22, 23) takes over the support of the extension part (14);
and wherein
- the upper part (24) and the lower part (27) are arranged over one another in the base position and are movable up to and into the extended position in this arrangement over one another,
- the upper part (24) is movable relative to the lower part (27) between a sitting position and a reclining position in the extended position;
- the upper part (24) forms a seat area (30) in the sitting position and forms at least a part of a reclining area (33) together with the lower part (27) in the reclining position; and the seat area (30) and the reclining area (33) are at least substantially at the same level.

2. Seating/reclining furniture in accordance with claim 1, **characterised in that** the base part (11) has, in particular in a front region, at least one vertically fixed guide member (36) on which a guide surface (17) of the extended part (14) lies and determines the height profile on being extended.

3. Seating/reclining furniture in accordance with claim 1 or claim 2, **characterised in that** the height profile (17) is approximately U-shaped, with the U-limb last cooperating with the base part (11) on being extended preferably running out approximately horizontally.

4. Seating/reclining furniture in accordance with any one of the preceding claims, **characterised in that** the support fitting (21, 22, 23) can automatically be moved outward and inward on the extending and pushing in of the extension part (14) by mechanical cooperation with the base part (11).

5. Seating/ reclining furniture in accordance with any one of the preceding claims, **characterised in that** the support fitting has at least one control lever (21) which is hinged to the extension part (14), cooperates with the base part (11) and is pivotable via the at least one support lever (22) of the support fitting hinged to the extension part (14).

6. Seating/reclining furniture in accordance with claim 5, **characterised in that** the control lever (21) is simultaneously made as a further support lever.

7. Seating/ reclining furniture in accordance with any one of the preceding claims, **characterised in that** the control lever (21) is pivotable relative to the extension part (14) on extension.

8. Seating/ reclining furniture in accordance with any one of the preceding claims, **characterised in that** the support lever (22) and the control lever (21) are coupled to one another by at least one rigid connection element (23) which is in particular bar-like or strut-like.

9. Seating/ reclining furniture in accordance with any one of the preceding claims, **characterised in that** the control lever (21) and the support lever (22) are coupled to one another such that they can only be pivoted together and with an opposite sense of rotation.

10. Seating/ reclining furniture in accordance with any one of the preceding claims, **characterised in that** the height profile (17) is matched to the pivot movement of the control lever (21) on extension.

11. Seating/ reclining furniture in accordance with any one of the preceding claims, **characterised in that** the control lever (21) is supported with a support section (39) at the base part (11) up to a specific extended distance of the extension part (14), with the support section (39) being substantially prevented from making a translatory movement at least in the extension direction.

12. Seating/reclining furniture in accordance with claim 11, **characterised in that** the support section (39) is made at the free end of a support arm (40) projecting from the control lever (21).

13. Seating/reclining furniture in accordance with claim 11 or claim 12, **characterised in that** the base part (11) has a support receiver (42) for the support section (39) which is open in the extension direction and which is in particular bounded by two receiving elements spaced apart vertically and preferably of plate shape.

14. Seating/ reclining furniture in accordance with any one of the preceding claims, **characterised in that** the support fitting (21, 22, 23) is biased into the support position, in particular by means of at least one spring (29) arranged between the extension part (14) and the support fitting (21, 22, 23).

15. Seating/reclining furniture in accordance with any one of the preceding claims, **characterised in that** the base part (11) and the extension part (14) are spaced apart in the extension direction in the extended position; and **in that** an intermediate part (45) is provided which is arranged between the base part (11) and the extension part (14) in the extended position and serves as a support for the upper part (24) of the extension part (14) located in the reclining position.

16. Seating/reclining furniture in accordance with claim 15, **characterised in that** the intermediate part (45) is guided in a compulsory manner at the extension part (14) and at the base part (11) with its front region and rear region, in particular via guide members (48, 49) which are attached to the intermediate part and which are movable along section rails (51, 52) of the extension part (14) and of the base part (11).

17. Seating/ reclining furniture in accordance with any one of the preceding claims, **characterised in that** a head part (54) is provided which is arranged behind a backrest (57) in the base position of the extension part (14) and can be moved into a reclining position to form a head section of the reclining area (33), in particular by a combined pivoting and translation movement with compulsory guidance.

18. Seating/ reclining furniture in accordance with claim 17, **characterised in that** the backrest (57) is upwardly pivotal around an approximately horizontal axis (58) extending in its upper region.

19. Seating/reclining furniture in accordance with any one of the claims 1 to 16, **characterised in that** a backrest (57') can be brought into a reclining position in which the rear side of the backrest (57') forms a head section of the reclining surface (33),with the backrest (57') preferably being downwardly pivotal around an approximately horizontal axis (58') extending in its lower region.

## Revendications

1. Meuble d'assise et/ou de couchage, comprenant une partie de base (11) et une partie extractible (14) mobile par rapport à la partie de base (11) entre une position de base et une position extraite, dans lequel ladite partie extractible :
- s'appuie sur la partie de base (11) dans la position de base,
- comprend au moins une partie supérieure (24) et au moins une partie inférieure (27),
- est guidée sur la partie de base (11) en correspondance d'un profil en hauteur prédéterminé (17') de telle façon qu'elle est soulevée en totalité lors de l'extraction, et
- comprend une ferrure d'appui (21, 22, 23) qui peut être déployée, lorsque la partie extractible est soulevée (14), depuis une position de repos rétractée jusque dans une position d'appui de telle façon que la ferrure d'appui (21, 22, 23) assure le soutien de la partie extractible (14),
et dans lequel
- la partie supérieure (24) et la partie inférieure (27) sont agencées l'une au-dessus de l'autre dans la position de base, et peuvent être déplacées dans cet agencement l'une au-dessus de l'autre jusque dans la position d'extraction,
- dans la position d'extraction, la partie supérieure (24) est déplaçable par rapport à la partie inférieure (27) entre une position assise et une position couchée,
- la partie supérieure (24) forme dans la position assise une surface d'assise (30) et dans la position couchée elle forme conjointement avec la partie inférieure (27) au moins une partie d'une surface de couchage (33), et
- la surface d'assise (30) et la surface de couchage (30) se trouvent au moins sensiblement à la même hauteur.

2. Meuble d'assise et/ou de couchage selon la revendication 1, **caractérisé en ce que** la partie de base (11) comprend en particulier dans une région antérieure au moins un organe de guidage (36) fixé en hauteur, sur lequel s'appuie la partie extractible (14) lors de l'extraction par une surface de guidage (17) qui détermine le profil en hauteur.

3. Meuble d'assise et/ou de couchage selon la revendication 1 ou 2, **caractérisé en ce que** le profil en hauteur (17) est approximativement en forme de U, et de préférence la branche du U qui, lors de l'extraction, coopère en dernier avec la partie de base (11), s'étend approximativement horizontalement.

4. Meuble d'assise et/ou de couchage selon l'une des revendications précédentes, **caractérisé en ce que** la ferrure d'appui (21, 22, 23) est automatiquement déployable et rétractable lors de l'extraction et de l'introduction de la partie extractible (14) par coopération mécanique avec la partie de base (11).

5. Meuble d'assise et/ou de couchage selon l'une des revendications précédentes, **caractérisé en ce que** la ferrure d'appui comprend au moins un levier de commande (21) articulé sur la partie extractible (14), qui coopère avec la partie de base (11) et au moyen duquel au moins un levier d'appui (22), articulé sur la partie extractible (14), de la ferrure d'appui est susceptible de pivoter.

6. Meuble d'assise et/ou de couchage selon la revendication 5, **caractérisé en ce que** le levier de commande (21) est réalisé simultanément à titre d'autre levier d'appui.

7. Meuble d'assise et/ou de couchage selon l'une des revendications précédentes, **caractérisé en ce que** le levier de commande (21) est susceptible de pivoter par rapport à la partie extractible (14) lors de l'extraction.

8. Meuble d'assise et/ou de couchage selon l'une des revendications précédentes, **caractérisé en ce que** le levier d'appui (21) et le levier de commande (21) sont couplés l'un à l'autre par au moins un élément de liaison (23) rigide, et en particulier analogue à une barre ou à une entretoise.

9. Meuble d'assise et/ou de couchage selon l'une des revendications précédentes, **caractérisé en ce que** le levier de commande (21) et le levier d'appui (22) sont couplés l'un à l'autre de telle façon qu'ils sont susceptibles de pivoter uniquement ensemble et avec des sens de rotation opposés.

10. Meuble d'assise et/ou de couchage selon l'une des revendications précédentes, **caractérisé en ce que** le profil en hauteur (17) est adapté au mouvement de pivotement du levier de commande (21) lors de l'extraction.

11. Meuble d'assise et/ou de couchage selon l'une des revendications précédentes, **caractérisé en ce que**, jusqu'à une amplitude d'extraction déterminée de la partie extractible (14), le levier de commande (21) est monté par un tronçon de palier (39) sur la partie de base (11), et le tronçon de palier (39) est sensiblement empêché d'exécuter un mouvement de translation au moins en direction d'extraction.

12. Meuble d'assise et/ou de couchage selon la revendication 11, **caractérisé en ce que** le tronçon de palier (39) est réalisé à l'extrémité libre d'un bras de palier (40) qui dépasse du levier de commande (21).

13. Meuble d'assise et/ou de couchage selon la revendication 11 ou 12, **caractérisé en ce que** la partie de base (11) comporte un logement formant palier (42) ouvert en direction d'extraction, pour le tronçon de palier (39), logement qui est en particulier délimité par deux éléments de réception écartés verticalement et de préférence en forme de plaques.

14. Meuble d'assise et/ou de couchage selon l'une des revendications précédentes, **caractérisé en ce que** la ferrure d'appui (21, 22, 23) est précontrainte dans la position d'appui, en particulier à l'aide d'au moins un ressort (29) agencé entre la partie extractible (14) et la ferrure d'appui (21, 22, 23).

15. Meuble d'assise et/ou de couchage selon l'une des revendications précédentes, **caractérisé en ce que**, dans la position d'extraction, la partie de base (11) et la partie extractible (14) sont écartées dans la direction d'extraction, et il est prévu une partie intermédiaire (45) qui, dans la position d'extraction, est agencée entre la partie de base (11) et la partie extractible (14) et qui sert de support pour la partie supérieure (24), qui se trouve dans la position couchée, de la partie extractible (14).

16. Meuble d'assise et/ou de couchage selon la revendication 15, **caractérisé en ce que** la partie intermédiaire (45) est guidée à force par sa région antérieure et par sa région postérieure sur la partie extractible (14) et sur la partie de base (11), en particulier via des organes de guidage (48, 49) montés sur la partie intermédiaire et déplaçables le long de rails profilés (51, 52) de la partie extractible (14) et de la partie de base (11).

17. Meuble d'assise et/ou de couchage selon l'une des revendications précédentes, **caractérisé en ce qu'**il est prévu une partie de tête (54) qui, dans la position de base de la partie extractible (14), est agencée derrière un dossier (57) et qui peut être transférée, pour former un tronçon de tête de la surface de couchage (33), dans une position couchée, en particulier par un mouvement guidé à force, de pivotement et de translation combinés.

18. Meuble d'assise et/ou de couchage selon la revendication 17, **caractérisé en ce que** le dossier (57) est susceptible de pivoter vers le haut autour d'un axe approximativement horizontal (58) qui s'étend dans sa région supérieure.

19. Meuble d'assise et/ou de couchage selon l'une des revendications 1 à 16, **caractérisé en ce que** le dossier (57') peut être amené dans une position couchée dans laquelle la face postérieure du dossier (57') forme un tronçon de tête de la surface de couchage (33), et le dossier (57') est de préférence capable de pivoter vers le bas autour d'un axe approximativement horizontal (58') qui s'étend dans sa région inférieure.
